# EUROPÄISCHE PATENTSCHRIFT

(11) **EP 0 047 558 B1**
(45) Veröffentlichungstag und Bekanntmachung des Hinweises auf die Patenterteilung: **13.03.1985**
(21) Anmeldenummer: 81200973.6
(22) Anmeldetag: 01.09.1981
(51) Int. Cl.: E01B 35/06

(54) **Verfahren und Vorrichtung zur Bestimmung der bei Gleiskorrekturarbeiten ausgeführten Gesamtverstellung des Gleises**
Method and device for the determination of the total deplacement of the railroad track during rectification
Méthode et dispositif pour la détermination du déplacement total de la voie lors des travaux de rectification

(30) Priorität: 09.09.1980 CH 6755/80
(43) Veröffentlichungstag der Anmeldung: 17.03.1982
(73) Patentinhaber: MATISA MATERIEL INDUSTRIEL S.A., CH-1023 Crissier (CH)
(72) Erfinder: Cicin-Sain, Ivo, CH-1030 Bussigny (CH); Deliyski, Yvan, CH-1007 Lausanne (CH)
(74) Vertreter: Jörchel, Dietrich R.A.

## Beschreibung

Bei Gleiskorrekturarbeiten, also beim Nivellieren durch Anheben oder beim seitlichen Richten der Gleise, rückt bekanntlich die Gleiskorrekturmaschine mit ihren Nivellier-, Richt-und Gleisstopfwerkzeugen schrittweise von Schwelle zu Schwelle vor, und bei jedem Arbeits-Stopp werden die Schienen an der jeweiligen Arbeitsstelle mittels der Korrekturwerkzeuge soweit verstellt, bis ein am Gleis definierter Messpunkt auf eine die gewünschte Trasse definierende Bezugslinie fällt. Diese Bezugslinie, die also den theoretisch gewünschten Streckenverlauf nachbildet, stellt eine Messbasis dar und wird beispielsweise durch ein auf der Maschine und gegebenenfalls auf weiteren Hilfsfahrzeugen bzw. Messfahrwerken angeordnetes Bezugselement definiert. Dieses Bezugselement, bei dem es sich zum Beispiel um einen gespannten Draht oder eine Stange handeln kann, erstreckt sich von wenigstens einem Gleisbezugspunkt hinter der Maschine im bereits korrigierten Gleisbereich zu einem Gleisbezugspunkt vor der Maschine im noch zu korrigierenden Gleisbereich (GB-PS 14 23 574, AT-PS 305 333).

Im Falle eines geradlinig verlaufenden Gleisabschnittes ist die Bezugslinie natürlich eine gerade Linie, während sie in Gleiskurven durch einen Kreisbogen definiert wird, welcher durch wenigstens zwei Gleisbezugspunkte im korrigierten Gleisbereich und einen Gleisbezugspunkt im noch zu korrigierenden Gleisbereich verläuft.

Es ist auch bekannt, mit einem am Messpunkt befindlichen optischen Winkelmessgerät, dessen optische Achse als Bezugslinie dient, und mit Lichtquellen an den Gleisbezugspunkten zu arbeiten und deren Lage zur optischen Achse durch Winkelmessungen zu bestimmen (CH-PS 510 171).

Bei den vorstehend erwähnten Korrekturarbeiten mit Hilfe der Bezugslinie bzw. der Messbasis kann zwar mit geeigneten Messgeräten an jeder Arbeitsstelle der Betrag bestimmt werden, um den das Gleis während der Korrekturoperation verstellt worden ist, nicht jedoch der effektive Wert der gesamten Gleiskorrektur, um den die Schiene an einer Stelle aus ihrer ursprünglichen, unkorrigierten Lage in ihre korrigierte Lage bewegt worden ist. Bei Ankunft der Arbeitswerkzeuge an einer Arbeitsstelle befindet sich nämlich die dortige Gleisstelle nicht mehr in ihrer ursprünglichen, unkorrigierten Lage, sondern ist bereits infolge der vorhergehenden Arbeitsoperationen, die an den dahinter liegenden Schwellen durchgeführt wurden, mehr oder weniger verstellt, also entweder angehoben und/oder seitlich verschoben worden. Bildlich gesprochen schieben die Arbeitswerkzeuge während des Betriebs eine im Gleis entstehende « Verstell-Welle », also eine « Hebungs-Welle bzw. eine « Richt-Welle », vor sich her, weiche bei jeder Arbeitsoperation an einer Arbeitsstelle eine « Vor-Verstellung », also eine « Vor-Anhebung bzw. eine « Vor-Verschiebung •, im Sinne der gewünschten Korrektur an der folgenden Arbeitsstelle bewirkt. Die Grösse dieser « Vor-Verstellung ist jedoch mittels der erwähnten Messbasis und der daraus ableitbaren Daten nicht bestimmbar.

Nun kann es jedoch wünschenswert oder sogar von der Eisenbahnverwaltung vorgeschrieben sein, dass bei Gleiskorrekturarbeiten die an jeder Arbeitsstelle durchgeführte effektive Gesamtverstellung des Gleises erfasst bzw. registriert werden soll, eine Bedingung, die aus den oben erläuterten Gründen bisher nicht ohne weiteres erfüllbar ist, weil mit den Werten, die unter Zuhilfenahme der Bezugslinie bzw. der Messbasis ermittelt werden können, nur die an jeder Arbeitsstelle ausgeführte momentane Gleisverstellung bestimmbar ist. Um die effektive Gesamtverstellung des Gleises zu bestimmen, ist man bisher gezwungen, zunächst die ursprüngliche Lage des Gleises durch eine in der Erde befestigte Absteckung zu markieren, nach Ausführung der Gleiskorrektur an dieser Stelle die neue Gleislage zu messen und die Differenz zur Marke der Absteckung zu bestimmen. Diese Methode ist natürlich umständlich und unwirtschaftlich und lässt sich mit vertretbarem Aufwand allenfalls in grösseren Gleisabständen, nicht jedoch an jeder Schwelle bzw. an jeder Arbeitsstelle durchführen.

Der Erfindung liegt die Aufgabe zugrunde, ein sehr einfaches und wirtschaftliches Verfahren verfügbar zu machen, mit dem bei Gieiskorrekturarbeiten jeweils die effektive Gesamtverstellung des Gleises an den einzelnen Arbeitsstellen ohne grossen Aufwand bestimmt werden kann, und ferner eine einfache Messanordnung zur Durchführung des Verfahrens zu schaffen.

Diese Aufgabe wird erfindungsgemäss dadurch gelöst, dass an einer Arbeitsstelle der Betrag der dort während der Arbeitsoperation erfolgten Gleisverstellung (q_{N} bzw. q_{Ft}) gemessen und zur Ermittlung der effektiven Gesamtverstellung (r_{N} bzw. r_{R}) im Falle einer Nivellierung mit einem Nivellierkoeffizienten (K_{N}) und im Falle einer seitlichen Ausrichtung mit einem Richtkoeffizienten (K_{R}) multipliziert wird und dass für diese Koeffizienten, die jeweils für eine bestimmte Gleiskorrekturmaschine aus den bekannten Maschinenparametern und für einen bestimmten Streckenabschnitt aus den bekannten Gleisparametern in Abhängigkeit von der maximalen Grösse der Gleisverstellung, jedoch unter Vernachlässigung des Einflusses des jeweiligen Schotterbettzustandes berechenbar sind, unter normalen Gleis- und Instandhaltungsbedingungen konstante Wert verwendet werden.

Das Verfahren nach der Erfindung ist also denkbar einfach, da die gemessenen Werte der an jeder einzelnen Arbeitsstelle ausgeführten Gleisanhebung bzw. Gleisverschiebung nur mit einem im allgemeinen konstanten Nivellier- bzw. Richtkoeffizienten multipliziert zu werden brauchen.

Diese Koeffizienten tragen also der erwähnten, nicht ohne weiteres erfassbaren «Vor-Anhebung bzw. « Vor-Verschiebung Rechnung; die Faktoren, von denen diese Koeffizienten abhängen, sind die folgenden :
a) Die bekannten konstanten Parameter der Gleiskorrekturmaschine, das sind das auf den Fahrgestellen ruhende Gewicht der Maschine, der Abstand zwischen den beiderseits der Korrekturwerkzeuge befindlichen Fahrgestellen, welche die Abstützpunkte bilden, und schliesslich der Abstand der Angriffspunktes der Werkzeuge von einen bzw. anderen dieser Abstützpunkte.
b) Die ebenfalls bekannten, konstanten Gleisparameter ; das sind Gewicht, Querschnitt, Elastizität und Trägheits- bzw. Biegemomente der Schienen, ferner Material, Gewicht, Abmessungen und Abstände der Schwellen sowie die Art der Schienenbefestigung.
c) Die variable Grösse der jeweiligen Schienenverstellung, bei der es sich also um einen veränderlichen, jedoch erfassbaren Parameter handelt.
d) Der variable jeweilige Zustand des Schotter- bzw. Gleisbettes, für welchen im wesentlichen der Verdichtungsgrad des Schotters wichtig ist und welcher einen variablen, nicht erfassbaren Parameter darstellt.

Es hat sich nun gezeigt, dass für die praktischen Bedürfnisse der Einfluss des variablen Schotterparameters auf den Wert des Nivellier- bzw. Richtkoeffizienten vernachlässigbar ist und dass der Einfluss der variablen jeweiligen Gesamtverstellung des Gleises bis zu einem Betrag von maximal etwa 30 bis 440 mm als konstant angesetzt werden kann. Daher ist überraschenderweise der Nivellier- bzw. Richtkoeffizient aus den bekannten Maschinen- und Gleisparametern als Funktion der Gesamtverstellung der Schienen berechenbar, wozu sich simulierte parametrische Berechnungen anhand eines Balkenmodells (man vergleiche Figuren 3a bis 3c) als-besonders zweckmässig erwiesen haben. Derartige Berechnungen zeigen, dass die Aenderungen der erwähnten Koeffizienten in Abhängigkeit von der Gesamtverstellung des Gleises bis zu einer Gesamtanhebung bzw. Gesamtverschiebung von maximal etwa 40 mm nur gering sind. Da nun unter normalen Gleis- und Instandsetzungsbedingungen eine maximale Gesamtgleisverstellung von etwa 40 mm praktisch nicht überschritten wird, lassen sich die Koeffizienten mit einer für die Praxis ausreichenden Näherung als konstante Grössen ansetzen. Unter den normalerweise auftretenden Verhältnissen kann also ohne weiteres mit einem konstanten Nivellier- bzw. Richtkoeffizienten als Multiplikationsfaktor gearbeitet werden, wobei der Fehler der ermittelten effektiven Gesamtverstellung des Gleises bei 5 % bis maximal allenfalls 10 % liegen kann, was der geforderten Genauigkeit genügt.

Sollte bei Gleiskorrekturarbeiten der erwähnte maximale Verstellwert von etwa 40 mm überschritten werden, dann ist es natürlich im Prinzip ohne weiteres möglich, entsprechend korrigierte Koeffizientenwerte zu berechnen, falls das verlangt oder gewünscht wird ; da jedoch bei ungewöhnlich grossen Gleiskorrekturen, welche etwa 40 mm übersteigen, im allgemeinen auch ein grösserer prozentualer Fehler bei der Bestimmung der Totalverstellung des Gleises zulässig ist, lohnt sich im allgemeinen nicht der Aufwand einer Neuberechnung der Koeffizienten, so dass also auch in diesen nur selten auftretenden Ausnahmefällen mit demselben konstanten Wert der Koeffizienten gearbeitet werden kann.

Der jeweilige variable Schotterzustand, welcher an sich bei der seitlichen Ausrichtung des Gleises eine wesentlich grössere Rolle spielt als bei der Gleisanhebung, hat sich deshalb als vernachlässigbar erwiesen, weil - wenn man von der allerersten Arbeitsoperation auf einer zu korrigierenden Strecke absieht - die jeweils von den Werkzeugen erfasste, zu verstellende Gleisstelle bereits durch die vorangehenden Korrekturoperationen im Schotterbett mehr oder weniger gelockert worden ist und weil ferner die Schienen bei einer Korrektur zunächst angehoben und damit etwas aus dem Schotterbett gelöst werden, bevor die seitliche Ausrichtung erfolgt.

Da die Gesamtanhebung und die seitliche Gesamtverschiebung des Gleises von teilweise unterschiedlichen Faktoren beeinflusst werden, ergeben sich natürlich für die berechneten Nivellier-und Richtkoeffizienten im allgemeinen unterschiedliche Werte.

Bei der Lösung der erfindungsgemässen Aufgabe wurde also überraschenderweise erkannt, dass trotz der zahlreichen, zum Teil variablen Parameter, welche die erwähnte « Vor-_{V}erstellung des Gleises beeinflussen und von denen auf den ersten Blick scheinbar viele gar nicht hinreichend genau berücksichtigt werden können, unter normalen Gleis- und Instandsetzungsverhältnissen die gesuchten Werte der effektiven Gesamtverstellung des Gleises proportional zu der bei jeder Arbeitsoperation gemessenen momentanen Gleisverstellung angesetzt werden können, und dass der Proportionalitätsfaktor, also der berechenbare Nivellier- bzw. Richtkoeffizient, in guter Näherung als Konstante betrachtet werden kann. Mit Hilfe eines einmal aufgestellten Rechenprogramms, in welches die erwähnten bekannten Parameter eingehen, lassen sich die erforderlichen Koeffizienten ohne Schwierigkeiten bestimmen.

Bevorzugte, auf einer Gleiskorrekturmaschine zu installierende Messanordnungen zur Durchführung des erfindungsgemässen Verfahrens, das heisst zur Messung der bei jeder Arbeitsoperation an der betreffenden Arbeitsstelle erfolgten momentanen Gleisverstellung, sind in den Ansprüchen 2 bis 4 beschrieben.

Das Verfahren und die Messanordnung nach der Erfindung werden anhand der Zeichnungen näher erläutert. Es zeigen :
Figur 1 schematisch das Prinzip der Messung bei einer Nivellierung,
Figur 2a und 2b ebenfalls schematisch das Prinzip der Messung bei einer seitlichen Gleisausrichtung für zwei unterschiedliche Messanordnungen,
Figur 3a, 3b und 3c schematische Darstellungen der Gleiskorrekturmaschine und eines Balkenmodells zur Berechnung der Koeffizienten und,
Figur 4 ein Diagramm zur Veranschaulichung der Beziehung zwischen der effektiven Gesamtverstellung des Gleises und der bei einer Arbeitsoperation erfolgten momentanen Verstellung.

In Figur 1, die sich auf die Nivellierung eines geradlinig verlaufenden Gleises bezieht, weist die mit einer starken ausgezogenen Linie dargestellte Gleisstrecke drei Abschnitte auf, nämlich den unkorrigierten Gleisbereich 1 vor der in Richtung des horizontalen Pfeils vorrückenden Gleiskorrekturmaschine bzw. vor den Arbeitswerzeugen, den Korrekturbereich 2 und schliesslich den bereits korrigierten Gleisbereich 3 hinter der Maschine. Die Gleiskorrekturmaschine bewegt sich bekanntlich schrittweise von Schwelle zu Schwelle bzw., wenn jeweils zwei benachbarte Schwellen gleichzeitig bearbeitet werden, von Schwellenpaar zu Schwellenpaar. Drei aufeinanderfolgende Arbeitsstellen sind in Figur 1 durch Messpunkte B', B und B" angedeutet, welche in bekannter Weise, zum Beispiel durch ein Messfahrgestell oder eine Messrolle der Maschine, am Gleis definiert werden und in unmittelbarer Nähe der Nivellierwerkzeuge liegen. Ein im unkorrigierten Gleisbereich 1 auf dem Gleis liegender Bezugspunkt A, der dem Verlauf des unkorrigierten Gleises folgt, und ein auf dem Gleis liegender Bezugspunkt C im korrigierten Gleisbereich 3 definieren in bekannter Weise als Messbasis eine Bezugsgerade. Zur Festlegung dieser Bezugsgeraden dienen der Punkt C und, im nicht korrigierten Gleisbereich, üblicherweise ein im konstanten Abstand d_{A} senkrecht über dem Gleisbezugspunkt A liegender Punkt Aₛ. Für den Abstand d_{A} wählt man im allgemeinen eine mittlere Höhe derart, dass die mit der Maschine mitwandernde Bezugsgerade AC stets um einige Millimeter oberhalb der zu nivellierenden Gleisstrecke, also auch oberhalb des zuvor zu ermittelnden höchsten Punktes dieser Strecke, liegt. Dadurch wird vermieden, dass ein Messpunkt B über der Bezugsgeraden liegen kann und zwecks Korrektur theoretisch abgesenkt werden müsste. Gleichzeitig erfährt das Gleis auf diese Weise im Mittel eine entsprechende vorbestimmte Anhebung.

Die Bezugspunkte A und C können in bekannter Weise an den Enden der Maschine (Figur 3a) oder zum Beispiel durch Messfahrwerke, die vor bzw. hinter der Maschine angeordnet sind, definiert werden. Die Nivellieroperation an jeder Arbeitsstelle, im betrachteten Beispiel am Messpunkt B, besteht darin, diesen Punkt B soweit anzuheben, dass er auf die Bezugsgerade AC fällt, also nach Figur 1 den Punkt Bg erreicht.

Bei jeder Nivellieroperation kann nun die an der betreffenden Arbeitsstelle stattfindende, in Figur 1 mit q_{N} bezeichnete Anhebung des Gleispunktes B auf die mit Bₛ bezeichnete Stelle gemessen werden, indem man die Differenz der vor und nach der Nivellieroperation gemessenen Abstände des Punktes B bzw. Bₛ von der Bezugsgeraden AC bildet. Zu diesem Zwecke wird auf der Gleiskorrekturmaschine vorzugsweise ein Winkelmessgerät am Messpunkt B installiert. Mit diesem Winkelmessgerät wird vor der Operation der Winkel α₁ zwischen den Geraden A,B und BC und nach der Operation der Winkel a₂ zwischen den Geraden A₃B₃ und BgC gemessen, welcher bei unvollkommener Korrektur, wenn also die Maschine optimal arbeitet, verschwindend klein und daher in Figur 1 nicht markiert ist. Aus der Winkeldifferenz α₁-α₂ und aus den bekannten konstanten Abständen zwischen den Punkten Aₛ und B einerseits sowie B und C andererseits folgt mittels bekannter trigonometrischer Beziehungen der Betrag der Anhebung q_{N}. Dieses Ergebnis kann von der in an sich bekannterweise mit entsprechenden Elementen und elektronischen Schaltungen ausgerüsteten Messanordnung automatisch geliefert werden.

Bisher ist nun jedoch keine Möglichkeit bekannt geworden, unter Zuhilfenahme der Bezugsgeraden und der üblichen Messgeräte die effektive gesamte Gleisanhebung aus der ursprünglichen unnivellierten Lage in die nivellierte Lage zu messen oder abzuleiten. Es besteht jedoch ein erhebliches Interesse, und es wird bereits von einigen Eisenbahnverwaltungen verlangt, diese effektive Gesamtverstellung an den einzelnen Arbeitsstellen zu kontrollieren, zu erfassen und/ oder zu registrieren.

Die im Falle einer Nivellierung im Folgenden mit r_{N} bezeichnete effektive Gesamtanhebung ist nach Figur 1 gleich der Summe aus der bekannten Anhebung q_{N} und der unbekannten « Vor-Anhebung » P_{N}, welche während der vorangehenden Arbeitsoperationen an den dahinterliegenden Arbeitsstellen entsteht, insbesondere bei der Anhebung des Punktes B' des gestrichelt dargestellten Gleisabschnitts 2' an der unmittelbar dahinterliegenden Arbeitsstelle. In gleicher Weise ist in Figur 1 auch die bei der Anhebung des Punktes B um den Betrag q_{N} stattfindende « Vor-Anhebung » des davorliegenden, strichpunktiert gezeichneten Gleisabschnitts 2" dargestellt, welcher hierbei am Ort der folgenden Arbeitsstelle bereits auf den Punkt B" angehoben wird.

Dieser unbekannten, sozusagen voreilenden Anhebung P_{N}, welche von den in der Beschreibungseinleitung erwähnten Parametern abhängt, wird nun erfindungsgemäss dadurch in einfacher Weise Rechnung getragen, dass die oben angegebene Summe für r_{N} wie folgt in ein Produkt umgewandelt wird :

K_{N} stellt einen Nivellierungskoeffizienten dar, der, wie in der Beschreibungseinleitung erläutert, aus den bekannten Maschinen- und Gleisparametern mittels eines entsprechenden Rechenprogramms berechnet und unter normalen Gleis-und Instandhaltungsverhältnissen als Konstante betrachtet werden kann. Ein Modell zu seiner Berechung wird später anhand der fig. 3a-3c und 4 näher erläutert.

In Figur 2a, die sich auf die seitliche Ausrichtung eines durch eine starke Linie dargestellten Gleises in einer Kurve bezieht, sind wiederum der unkorrigierte Gleisbereich 1, der Korrekturbereich 2 und der bereits korrigierte Gleisbereich 3 dargestellt. Die die Messbasis bildende Bezugslinie ist in diesem Falle in bekannter Weise ein Kreisbogen, welcher durch die beiden im korrigierten Gleisbereich 3 liegenden Bezugspunkte C und D und durch den im noch nicht korrigierten Gleisbereich 1 liegenden Bezugspunkt A geht, weicher der zu bearbeitenden Gleisstrecke folgt. Zwecks Ausrichtung ist das Gleis am Messpunkt B der betreffenden Arbeitsstelle auf den Kreisbogen ACD, also bis zum Punkt Bₛ, zu verschieben.

Um die bei dieser Korrekturoperation erfolgte Verschiebung q_{R} zu bestimmen, werden mit einem bei B installierten Winkelmessgerät vor der Verschiebung der Winkel β₁ zwischen den auf Bogensehnen liegenden Geraden AB und BC und nach der Verschiebung der Winkel P₂ zwischen den Geraden ABg und B_{sC} gemessen. Hieraus und aus den bekannten Längen AB und BC ergeben sich in bekannter Weise die betreffenden Bogenhöhen bei B bzw. bei Bₛ und aus deren Differenz der gesuchte Wert q_{R}.

Die effektive Gesamtverschiebung des Gleises hängt jedoch wiederum von der bereits anhand der Figur 1 erläuterten « Vor-Verstellung » P_{R} ab, also von der durch die vorangehenden Richtoperationen bewirkten « Vor-Verschiebung •, welche durch die erwähnten, konventionellen Messungen mit Hilfe der Messbasis nicht erfassbar ist. Erfindungsgemäss wird, wie im Falle der Nivellierung nach Figur 1, der Wert der effektiven Gesamtverschiebung r_{R} bei einer Gleisausrichtung durch das Produkt dargestellt, wobei K_{R} als Richtkoeffizient bezeichnet wird, der wie der Nivellierungskoeffizient aus bekannten Parametern berechenbar ist und unter normalen Gleis- und Instandhaltungsbedingungen in guter Näherung als konstant angenommen werden kann.

Figur 2b veranschaulicht für die sonst gleiche Ausrichtung wie im Beispiel nach Figur 2a eine andere Position des Winkelmessgeräts, das sich diesmal am Punkte C befindet, was aus räumlichen Gründen günstiger und bequemer ist. In diesem Falle werden zur Bestimmung von q_{R} vor der Verschiebung der Winkel γ₁ zwischen den Geraden BC und CD und nach der Verschiebung der Winkel γ₂ zwischen den Geraden BgC und CD gemessen, die betreffenden Bogenhöhen bei C und aus deren Differenz der gesuchte Wert q_{R} abgeleitet. Der Wert r_{R} folgt wiederum durch Multiplikation mit dem Richtkoeffizienten K_{R}.

Wenn bei Richtoperationen mit Absteckpfählen gearbeitet wird, welche die gewünschte Trasse markieren, dann kann in bekannter Weise der vordere, im nicht korrigierten Gleisbereich befindliche Bezugspunkt, durch den der Bezugskreisbogen verläuft, analog wie bei der in Figur 1 veranschaulichten Nivellierung in einem vorgegebenen Abstand vom Gleis, auf der einen oder anderen Seite, liegen.

An Hand der Fig. 3a, 3b, 3c und 4 soll das Modell zur Berechnung der Koeffizienten K_{N} und K_{R} erläutert werden.

Figur 3a zeigt schematisch eine Gleiskorrekturmaschine 4, die sich mit ihren Fahrwerken 5 und den am Gleis anliegenden Punkten A, B, C und D auf dem Gleis in Pfeilrichtung bewegt. Der Bezugspunkt A liegt im noch nicht korrigierten Gleisbereich 1 am vorderen Ende der Maschine, der Messpunkt B im Korrekturbereich 2 in unmittelbarer Nähe der nicht gezeigten Korrekturwerkzeuge am Arbeitspunkt unter dem Mittelteil der Maschine, der Bezugspunkt C im korrigierten Gleisbereich 3 am Ende der Maschine und der beim Gleisrichten benötigte weitere Bezugspunkt D, der durch ein hinter der Maschine 4 angekuppeltes Messfahrwerk definiert sein kann, im konstanten festen Abstand hinter dem Bezugspunkt C. Die für die Bestimmung der bei jeder Arbeitsoperation erfolgten Gleisverstellungen q_{N} bzw. q_{R} benötigten konstanten Abstände zwischen den erwähnten Punkten sind in Figur 3a angegeben und können beispielsweise I_{AB} = 8 230 mm, I_{BC} =. 5 505 mm und I_{CD} = 4515mm betragen.

Zur Berechnung des Nivellier- oder Richtkoeffizienten wird nach Figur 3b das Modell eines biegsamen Balkens 8 verwendet, der den zu korrigierenden Gleisabschnitt unterhalb der Maschine 4 simuliert und auf den die bekannten Maschinen- und Gleisparameter angewendet werden. Die Maschinenparameter sind das auf die Fahrgestelle 5 an den Abstützpunkten 7 wirkende Maschinengewicht, der Abstand 1₁ zwischen den beiden Abstützpunkten 7, der Abstand 1₂ zwischen dem Messpunkt und dem hinteren Abstützpunkt 7 und der Achsabstand 1₃ zwischen den Achsen eines Fahrgestells 5. Im betrachteten Beispiel betragen 1₁ = 8 580 mm, 1₂ = 2 750 mm und 1₃ = 1 520 mm. Folglich geht das Modell nach Figur 3b von einem Balken 8 mit der Länge 1₁ aus, welcher an beiden Enden in einer dem Gewicht an den Abstützpunkten 7 entsprechenden Weise eingespannt ist. Die Gleisparameter, also im wesentlichen Gewicht, Elastizität und Trägheits- bzw. Biegemomente der Schienen, Gewicht und Abstand der Schwellen sowie Typ der Schienenbefestigung werden dadurch simuliert, dass man einerseits dem Balken 8 die erwähnten Schieneneigenschaften, insbesondere die entsprechenden Momente, zuordnet, und dass man andererseits die in Figur 3b durch Pfeile 9 angedeuten Kräfte einführt, welche den Balken 8 belasten und die vom Gewicht der Schienen und Schwellen herrührenden Kräfte nachbilden. Natürlich wird bei den Berechnungen auch berücksichtigt, dass sich die Balkenenden bei Biegung des Balkens um die Verankerungspunkte 7 drehen können, wie in Figur 3b schematisch durch die Winkel 10 angedeutet.

Zur Berechnung des Nivellierkoeffizienten wird nun im Modell die hintere Abstützstelle 7 bzw. Verankerungsstelle mit dem betreffenden Balkenende um eine der Gesamtanhebung des Gleises entsprechende Strecke r_{N} angehoben, wie in Figur 3c dargestellt, und die dabei im Abstand 1₂, das heisst also an der Messstelle B, stattfindende « Vor-Anhebung » P_{N} des Balkens berechnet, welche durch Messungen am Gleis nicht erfassbar ist. Messbar ist lediglich, wie erwähnt, die am Messpunkt B während der Nivellieroperation erfolgende momentane Anhebung q_{N}, welche in Figur 3c ebenfalls angedeutet ist.

Der von r_{N} abhängige Nivellierkoeffizient K_{N} ergibt sich als Steigung der Kurve, welche r_{N} als Funktion von q_{N} darstellt. Figur 4 zeigt als Beispiel eine solche Kurve 11, die für eine Gleiskorrekturmaschine mit den in Verbindung mit Figur 3a angegebenen charakteristischen Abständen und für ein auf Betonschwellen verlegtes Gleis mit typischen Gleisparametern mit Hilfe des vorstehend erwähnten Modells berechnet wurde. Man sieht, dass die Kurve 11 für wachsende r_{N}- bzw. q_{N}-Werte eine stetig zunehmende Steigung aufweist, die jedoch für r_{N}-Werte bis etwa 30-40 mm, entsprechend qN-Werten von etwa 14-18 mm, nur so langsam variiert, dass sie in diesem Bereich mit einer für die Praxis ausreichenden Näherung durch eine konstante mittlere Steigung tg φ₀ ersetzt werden kann, wobei der Winkel φ₀ durch die Gerade 12 definiert ist. Im Beispiel nach Figur 4 wurde der Mittelwert der Kurvensteigung bis zu einem Wert q_{N} von etwa 35 mm genommen, und es ergab sich die mittlere Steigung tg φ₀ = K_{N} 2,12. Mit diesem Nivellierungskoeffizienten ergaben sich bei der praktischen r_{N}-Berechnung mittels der gemessenen qN-Werte Fehler, die für r_{N}-Werte von etwa 35 mm bei maximal etwa 9 bis 10 % lagen und für kleinere r_{N}-Werte geringer ausfielen. So lag beispielsweise für rN = 25 mm der maximale Fehler bei 7 bis 8 %.

Anhand des gleichen, vorstehend erläuterten Modells lässt sich unter Einführung der für die Gleisausrichtung wesentlichen Gleisparameter in analoger Weise auch der Richtkoeffizient KR berechnen, welcher durch die mittlere Steigung der entsprechenden r_{R}-Kurve als Funktion von q_{R} gegeben ist, wobei dieser Mittelwert wiederum bis zu rR-Werten von maximal 30 bis 40 mm gebildet wird. Im Falle des vorstehend betrachteten Beispiels ergab sich als mittlere Steigung der r_{R}-Kurve ein Richtkoeffizient K_{R} = 2,32.

Da unter normalen Gleis- und Instandsetzungsbedingungen eine effektive Gesamtverstellung des Gleises von mehr als 40 mm praktisch kaum vorkommt, liefern die für eine bestimmte Gleiskorrekturmaschine und eine zu korrigierende Gleisstrecke einmal berechneten, konstanten Nivellier- und Richtkoeffizienten auf einfache Weise Ergebnisse mit der in der Praxis geforderten Genauigkeit.

## Patentansprüche

1. Verfahren zur Bestimmung der bei Gleis-Nivellier- und/oder Gleisrichtarbeiten ausgeführten effektiven Gesamtverstellung des Gleises zwischen der unkorrigierten und der korrigierten Gleislage, dadurch gekennzeichnet, dass an einer Arbeitsstelle der Betrag der dort während der Arbeitsoperation erfolgten Gleisverstellung (q_{N} bzw. q_{R}) gemessen und zur Ermittlung der effektiven Gesamtverstellung (r_{N} bzw. r_{R}) im Falle einer Nivellierung mit einem Nivellierkoeffizienten (K_{N}) und im Falle einer seitlichen Ausrichtung mit einem Richtkoeffizienten (K_{R}) multipliziert wird und dass für diese Koeffizienten, die jeweils für eine bestimmte Gleiskorrekturmaschine aus den bekannten Maschinenparametern und für einen bestimmten Streckenabschnitt aus den bekannten Gleisparametern in Abhängigkeit von der Grösse der maximalen Gleisverstellung, jedoch unter Vernachlässigung des Einflusses des jeweiligen Schotterbettzustands berechenbar sind, unter normalen Gleis- und Instandhaltungsbedingungen konstante Wert verwendet werden.

2. Gleiskorrekturmaschine zur Durchführung des Verfahrens nach Anspruch 1, dadurch gekennzeichnet, dass sie zwecks Bestimmung der während einer Niveltieroperation erfolgten Gleisanhebung (q_{N}) wenigstens ein Winkelmessgerät aufweist, das dazu eingerichtet ist, den Winkel (α₁ bzw. α₂ zwischen den beiden Geraden, die den Gleismesspunkt (B bzw. Bₛ) an der jeweiligen Arbeitsstelle einerseits mit einem Bezugspunkt (Aₛ) im noch nicht korrigierten Gleisbereich (1) und andererseits mit einem Bezugspunkt (C) im bereits korrigierten Gleisbereich (3) verbinden, vor und nach der Nivellieroperation zu messen.

3. Gleiskorrekturmaschine nach Anspruch 2, dadurch gekennzeichnet, dass sie zwecks Bestimmung der während einer Richtoperation erfolgten Gleisverschiebung (q_{R}) wenigstens ein weiteres Winkelmessgerät aufweist, das an einem ersten Bezugspunkt (C) im jeweils bereits korrigierten Gleisbereich (3) angeordnet und dazu eingerichtet ist, den Winkel (γ₁ bzw. γ₂ zwischen den Geraden, welche den ersten Bezugspunkt (C) einerseits mit dem Gleismesspunkt (B bzw. Bg) und andererseits mit einem zweiten Bezugspunkt (D), der im bekannten Abstand vom ersten Bezugspunkt (C) ebenfalls im bereits korrigierten Gleisbereich (3) liegt, verbinden, vor und nach der Richtoperation zu messen.

4. Gleiskorrekturmaschine nach Anspruch 2, dadurch gekennzeichnet, dass sie zwecks Bestimmung der während einer Richtoperation erfolgten Gleisverschiebung (q_{R}) wenigstens ein weiteres Winkelmessgerät aufweist, das am Gleismesspunkt (B bzw. Bₛ) angeordnet und dazu eingerichtet ist, den Winkel (β₁ bzw. β₂ zwischen den Geraden, welche den Gleismesspunkt (B bzw. Bg) an der jeweiligen Arbeitsstelle einerseits mit einem Bezugspunkt (A) im noch nicht korrigierten Gleisbereich (1) und andererseits mit einem Bezugspunkt (C) im bereits korrigierten Gleisbereich (3) verbinden, vor und nach der Richtoperation zu messen.

## Claims

1. Method for determining the effective total track displacement carried out during track levelling and/or track lining work, between the uncorrected and the corrected track position, characterised in that at one working position the amount of track displacement (q_{N} and q_{R}) which occurred at this position during the working operation, is measured and is multiplied by a levelling co- efficient (K_{N}) in the case of a levelling operation, and is multiplied by a lining co-efficient (K_{R}) in the case of a lateral alignment operation, for the purpose of determining the effective total displacement (r_{N} and r_{R}), and values which are constant under normal track and maintenance conditions are used for these co-efficients which can be calculated in each case for a certain track rectification machine from the known machine parameters and for a certain line section from the known track parameters as a function of the magnitude of the maximum track displacement but neglecting the influence of the respective condition of the ballast bed.

2. Track rectification machine for carrying out the method as claimed in Claim 1, characterised in that it is provided, for the purpose of determining the track lifting (q_{N}) which has occurred during a levelling operation, with at least one angle measuring instrument which is adapted to measure the angle (α₁ and α₂ between the two straight lines connecting the track measuring point (B and B_{$}) at the respective working position, on the one hand, with a reference point (A,) in the track area (1) which has not been rectified yet and, on the other hand, to a reference point (C) in the track area (3) which has already been rectified, before and after the levelling operation.

3. Track rectification machine as claimed in Claim 2, characterised in that is provided, for the purpose of determining the track shifting (q_{R}) which has occurred during a lining operation, with at least one further angle measuring instrument which is disposed at a first reference point (C) in the track area (3) which has already been rectified in each case and is adapted to measure the angle (γ₁ and γ₂ between the straight lines connecting the first reference point (C), on the one hand, with the track measuring point (B and BJ and, on the other hand, with a second reference point (D) which is located at a known distance from the first reference point (C), also in the track area (3) which has already been rectified, before and after the lining operation.

4. Track rectification machine as claimed in Claim 2, characterised in that it is provided, for the purpose of determining the track shifting (q_{R}) which has occurred during a lining operation, with at least one further angle measuring instrument which is arranged at the track measuring point (B and Bₛ) and is adapted to measure the angle (β₁ and β₂) between the straight lines connecting the track measuring point (B and Bₛ) at the respective working positions, on the one hand, with a reference point (A) in the track area (1) which has not been rectified yet and, on the other hand, with a reference point (C) in the track area (3) which has already been rectified, before and after the lining operation.

## Revendications

1. Procédé pour déterminer le déplacement total effectif de la voie entre la position non corrigée et la position corrigée lors de travaux de nivellement et/ou de ripage de voies, caractérisé en ce qu'on mesure la valeur du déplacement de la voie (q_{N} resp. qp) produit en un endroit de travail pendant une opération et que, pour obtenir le déplacement total effectif (r_{N} resp. r_{R}) on multiplie cette valeur avec un coefficient de nivellement (K_{N}), dans le cas d'un nivellement, et avec un coefficient de ripage (KR) dans le cas d'un ripage latéral, et que pour ces coefficients, qui sont calculables, pour une machine de correction de voies déterminée, à partir des paramètres connus de la machine, et pour une section déterminée de voies, à partir des paramètres connus des voies en fonction de la grandeur du déplacement maximal de la voie, négligeant toutefois l'influence de l'état respectif du ballast, on utilise des valeurs constantes dans des conditions normales de voies et d'entretien.

2. Machine pour la correction de voies pour la mise en oeuvre du procédé selon la revendication 1, caractérisée par le fait qu'elle comprend au moins un appareil de mesure d'angle pour la détermination de l'élévation (q_{N}) de la voie produite durant une opération de nivellement, cet appareil de mesure d'angle étant agencé pour mesurer l'angle (α₁ resp. α₂) entre deux droites reliant le point de mesure (B resp. Bₛ) à l'endroit de travail respectif d'une part avec un point de référence (Aₛ) dans la zone (1) non corrigée de la voie, et d'autre part avec un point de référence (C) dans la zone (3) déjà corrigée de la voie, avant et après l'opération de nivellement.

3. Machine selon la revendication 3, caractérisée par le fait qu'elle comprend au moins un autre appareil de mesure d'angle pour la détermination du ripage (q_{R}) produit pendant une opération de ripage, cet autre appareil étant disposé en un premier point de référence (C) dans la zone déjà corrigée de la voie et agencée pour mesurer l'angle (γ₁ resp. γ₂ entre les droites reliant le premier point de référence (C) d'une part avec le point de mesure (B resp. Bₛ) et d'autre part avec un second point de référence (D) situé également dans la zone (3) déjà corrigée de la voie, à une distance connue du premier point de référence (C), avant et après l'opération de ripage.

4. Machine selon la revendication 2, caractérisée par le fait qu'elle comprend un autre appareil de mesure d'angle pour la détermination du ripage (q_{R}) produit pendant l'opération de ripage, cet autre appareil étant disposé au point de mesure (B resp. Bₛ) et agencé pour mesurer l'angle (β₁ resp. β₂) entre les droites reliant le point de mesure (B resp. Bₛ) à l'endroit respectif de travail, d'une part avec un point de référence (A) dans la zone (1) non corrigée de la voie et d'autre part avec un point de référence (C) dans la zone (3) déjà corrigée de la voie, avant et après l'opération de ripage.
